# EUROPÄISCHE PATENTSCHRIFT

(11) **EP 1 753 941 B1**
(45) Veröffentlichungstag und Bekanntmachung des Hinweises auf die Patenterteilung: **26.11.2008**
(21) Anmeldenummer: 05739591.5
(22) Anmeldetag: 10.05.2005
(51) Int. Cl.: F01L 1/344

(54) **FLÜGELZELLEN-NOCKENWELLENVERSTELLER**
VANE-TYPE CAMSHAFT ADJUSTER
DISPOSITIF DE REGLAGE DE L'ARBRE A CAMES A CELLULES EN AILETTES

(30) Priorität: 08.06.2004 DE 102004027951
(43) Veröffentlichungstag der Anmeldung: 21.02.2007
(73) Patentinhaber: Schaeffler KG, 91074 Herzogenaurach (DE)
(72) Erfinder: KOHRS, Mike, 02681 Wilthen (DE); GOLBACH, Hermann, 91054 Erlangen (DE)
(86) Internationale Anmeldenummer: PCT/EP2005/005039
(87) Internationale Veröffentlichungsnummer: WO 2005/121511

(56) Entgegenhaltungen:
- EP-A- 1 479 877
- US-A1- 2002 038 637
- US-B1- 6 192 844

## Beschreibung

### Gebiet der Erfindung

Die Erfindung betrifft einen Flügelzellen-Nockenwellenversteller mit einem Stator und einem relativ zum Stator hydraulisch verdrehbaren, mit einer Nockenwelle verbindbaren Rotor mit radial abstehenden, in Flügelnuten eingesetzten Flügeln.

### Hintergrund der Erfindung

Nockenwellenversteller werden eingesetzt, um die Steuerzeiten für das Öffnen oder Schließen der Ventile zu verändern. Die feste Winkelbeziehung zwischen der Nockenwelle und der sie antreibenden Kurbelwelle wird dadurch aufgehoben und die Steuerzeiten können in Abhängigkeit der Drehzahl und weiterer Parameter optimal eingestellt werden. Nockenwellenversteller ermöglichen eine relative Verdrehung der Nockenwelle zur Kurbelwelle.

Bekannte Flügelzellen-Nockenwellenversteller wie im dokument US 2002/0038637 A1 beschreiben weisen einen Rotor mit mehreren radial abstehenden Flügeln auf, die durch die Kraft einer Feder radial nach außen gegen ein Statorgehäuse gedrückt werden. An dem Stator sind mehrere radial nach innen vorspringende Anschläge ausgebildet, die die Verstellbewegung des Rotors in beide Drehrichtungen begrenzen, wenn die Flügel gegen die Anschläge laufen. Die Flügel liegen mit ihren Stirnkanten am Stator an, so dass zwischen jeweils einer Flügelseite und der benachbarten Seite eines Anschlags des Stators eine Kammer gebildet wird, in die ein Fluid, in der Regel das Motoröl, über ein dem Nockenwellenversteller zugeordnetes Ventil gefördert wird. Der Stator dient einerseits zum Trennen und Abdichten der Fluidkammern, andererseits zur Festlegung des Verstellwinkels zwischen der Nockenwelle und der Kurbelwelle.

Der Rotor des Nockenwellenverstellers wird beim Zusammenbau kraftschlüssig über eine Schraube mit der Nockenwelle verbunden. Zur Erzeugung des Kraftschlusses wird der Rotor (Drehkolben) des Verstellers durch die Vorspannkraft der Zentralschraube mit seiner seitlichen Flanschfläche an die entsprechende Seitenfläche der Nockenwelle gedrückt. Der Kraftschluss muss das Antriebsdrehmoment und eventuelle axiale oder radiale Kräfte aus dem Antrieb übertragen. Daher muss eine relativ hohe Vorspannkraft eingeleitet werden. Allerdings hat es sich herausgestellt, dass im Rotor an der der Nockenwelle zugewandten Seite im Nutgrund der Flügelnuten relativ hohe Zugspannungen erzeugt werden. Zusätzlich werden durch die Übertragung des Nockenwellenantriebsmomentes vom Antrieb zum Abtrieb des Verstellers durch die Abstützung der Flügel in der Flügelnut hohe Zugspannungen in die Flügelnut eingeleitet. Es kommt daher zur Überlagerung der Kräfte und Spannungen und in der Folge zu einer hohen Beanspruchung des Werkstoffs.

Die Verwendung von Materialien mit einer höheren Festigkeit soll jedoch vermieden werden, da höherfeste Materialien in den meisten Fällen teure und aufwendige Fertigungstechnologien erfordern. Auch die Vergrößerung der Breite und/oder des Durchmessers des Rotors ist keine praktikable Lösung, da diese Maßnahmen zu einem erhöhten Gewicht und zu erhöhter Massenträgheit führen. Die bloße Vergrößerung des Radius im Nutgrund über die Breite des Rotors ist nicht möglich, da die sichere Führung des Flügels dann möglicherweise nicht mehr gewährleistet ist. Außerdem besteht die Gefahr, dass die am Nutgrund der Flügelnut angeordnete Flügelfeder ihre Lage ändert.

### Zusammenfassung der Erfindung

Der Erfindung liegt daher das Problem zugrunde, einen Flügelzellen-Nockenwellenversteller anzugeben, bei dem die nockenwellenseitige Spannungskonzentration verringert ist.

Zur Lösung dieses Problems ist bei einem Flügelzellen-Nockenwellenversteller der eingangs genannten Art erfindungsgemäß vorgesehen, dass der nockenwellenseitige Endabschnitt der Flügelnut einen vergrößerten Querschnitt aufweist.

Der Erfindung liegt die Erkenntnis zugrunde, dass die Spannungen im Bereich des Nutgrunds der Flügelnut, die durch die Vorspannkraft der Zentralschraube entstehen, in Axialrichtung des Rotors lokal auf den Bereich der Flanschfläche begrenzt sind, die im eingebauten Zustand an die Nockenwelle angrenzt. Gemäß der Erfindung wird nur dieser begrenzte Bereich mit einer spannungsoptimierten Kontur ausgestattet, während der übrige Bereich der Flügelnut die herkömmliche funktionsgerechte Kontur zur optimalen Führung des Flügels und der Flügelfeder beibehält. Durch den vergrößerten Querschnitt im Bereich des nockenwellenseitigen Endabschnitts der Flügelnut wird die Kerbwirkung reduziert und es entsteht eine über die Breite gleichmäßigere Spannungsverteilung mit beträchtlich verringerten Spannungsspitzen.

Eine besonders wirksame Verringerung der Spannungsspitzen lässt sich erzielen, wenn die Flügelnut im Bereich des Nutgrunds bezüglich der Nutseitenflächen hinterschnitten ist und an dieser Stelle einen vergrößerten Querschnitt aufweist. Erfindungsgemäß wird somit speziell der am meisten gefährdete Bereich, der sich an der Hinterschneidung befindet, durch die Wahl eines vergrößerten Querschnitts entlastet. Der übrige Bereich, der von der nockenwellenseitigen Anlagefläche des Rotors beabstandet ist, bleibt unverändert. Der vergrößerte Bereich kann sich einerseits im Bereich des Nutgrunds befinden, er kann jedoch auch im Bereich der Hinterschneidung vorgesehen sein, ferner kann der Bereich mit vergrößertem Querschnitt sowohl im Bereich des Nutgrunds als auch im Bereich der Hinterschneidung oder in beiden Bereichen vorgesehen sein.

Ein besonders günstiger Spannungsverlauf ergibt sich, wenn der Übergang zwischen dem nicht vergrößerten und dem vergrößerten Nutquerschnitt bogenförmig ausgebildet ist. Der als Bogen ausgebildete Übergang zwischen den beiden Querschnitten mit unterschiedlichem Durchmesser bewirkt einen allmählichen Spannungsanstieg, so dass lokale Spannungsspitzen vermieden werden.

Gemäß einer alternativen Ausgestaltung der Erfindung kann es vorgesehen sein, dass die Flügelnut im Bereich der Hinterschneidung und des Nutgrunds einen radial nach außen verlaufenden Abschnitt mit einem vergrößerten Querschnitt aufweist. Bei dieser Variante wird derjenige Bereich optimiert, der sich vom Nutgrund radial nach außen erstreckt. Der ursprüngliche Nutgrund und der Nutgrund in dem Endabschnitt können dabei eine gemeinsame Grundlinie besitzen. Der Querschnitt des vergrößerten Bereichs kann näherungsweise oval ausgebildet sein und im Bereich des Nutgrunds einen geraden Abschnitt aufweisen. Es ist auch möglich, dass der vergrößerte Abschnitt zumindest näherungsweise einen konstanten Durchmesser aufweist. Ein derartiger Aufbau ist besonders fertigungsgünstig.

Gemäß einer weiteren alternativen Ausgestaltung der Erfindung kann es vorgesehen sein, dass der Abschnitt der Flügelnut, dessen Querschnitt nicht vergrößert ist, in einen Abschnitt mit sich kontinuierlich vergrößerndem Querschnitt übergeht. In dem Bereich des Nutgrunds kann die Flügelnut dabei unverändert belassen sein, während sie sich von dort in Radialrichtung nach außen kelchartig erweitert. Auch bei dieser Ausführung wird ein ovaler Querschnitt des vergrößerten Bereichs bevorzugt. Durch den kontinuierlichen Übergang zwischen der Flügelnut mit dem normalen Querschnitt und dem Abschnitt mit dem vergrößerten Querschnitt werden erhöhte Spannungskonzentrationen an der Seitenfläche, an der die Nockenwelle anliegt, vermieden. Dementsprechend ist es nicht erforderlich, auf einen Werkstoff mit einer höheren Festigkeit zurückzugreifen und der Erfindungsgegenstand kann kostengünstig hergestellt werden.

Gemäß einer weiteren, ebenfalls besonders vorteilhaften Weiterbildung der Erfindung kann es vorgesehen sein, dass die Flügelnut im Bereich des Nutgrunds einen radial nach innen verlaufenden Abschnitt mit einem vergrößerten Querschnitt aufweist. Dieser Bereich mit dem vergrößerten Querschnitt ist vorzugsweise zusätzlich zu dem Abschnitt mit dem vergrößerten Querschnitt vorhanden, der sich im Bereich der Hinterschneidung und in dem Nutgrund befindet und sich radial nach außen erstreckt. Insgesamt kann der gesamte Bereich, der die Hinterschneidung, den Nutgrund und den Anfang der Nutseitenflächen umgibt, den vergrößerten Durchmesser aufweisen. Da an keiner Stelle scharfkantige Übergänge entstehen, treten keine lokalen Spannungsspitzen auf. Der Bereich mit dem vergrößerten Querschnitt besitzt eine ovale Grundform und ist konusartig ausgebildet.

### Kurze Beschreibung der Zeichnungen

Weitere Vorteile und Einzelheiten der Erfindung werden anhand von bevorzugten Ausführungsbeispielen unter Bezugnahme auf die Figuren erläutert. Die Figuren sind schematische Darstellungen und zeigen:
- Fig. 1: einen Querschnitt durch einen Flügelzellen-Nockenwellenversteller;
- Fig. 2a: eine perspektivische Ansicht des Rotors eines erfindungsgemäßen Flügelzellen-Nockenwellenverstellers;
- Fig. 2b: eine Seitenansicht des in Fig. 1 gezeigten Rotors;
- Fig. 3a - c: Darstellungen des Endabschnitts der Flügelnut eines Rotors gemäß dem Stand der Technik;
- Fig. 4a - c: ein erstes Ausführungsbeispiel der Erfindung;
- Fig. 5a - c: ein zweites Ausführungsbeispiel der Erfindung;
- Fig. 6a - c: ein drittes Ausführungsbeispiel der Erfindung und
- Fig. 7a - c: ein viertes Ausführungsbeispiel der Erfindung.

### Detaillierte Beschreibung der Zeichnungen

Fig. 1 zeigt Querschnitt durch einen Flügelzellen-Nockenwellenversteller 0, Fig. 2a eine perspektivische Ansicht eines Rotors 1 eines Flügelzellen-Nockenwellenverstellers 0.

Der Rotor 1 weist eine scheibenförmige Grundform auf und besitzt fünf gleichmäßig über den Umfang verteilte Flügelnuten 2, in die Flügel 2a einsetzbar sind, die mit Öl befüllbare Kammern 2b zwischen dem Rotor 1 und einem Stator 2c abdichten. Auf der linken und rechten Seite jeder Flügelnut 2 sind Bohrungen 3, 4 angeordnet, durch die das Öl in die erwähnten Kammern 2b ein- und wieder ausfließen kann.

Die Flügelnut 2 verläuft in Axialrichtung und weist an ihrem Endabschnitt 5 einen vergrößerten Querschnitt auf.

Fig. 2b zeigt eine geschnittene Seitenansicht des in Fig. 1 gezeigten Rotors 1. In dieser Darstellung ist besonders gut zu sehen, dass die Flügelnut 2 in Axialrichtung nahezu über die gesamte Dicke des Rotors 1 einen konstanten Querschnitt aufweist und lediglich im Bereich des Endabschnitts 5 einen vergrößerten Querschnitt besitzt. Diese Querschnittsvergrößerung führt zu einer Verringerung der Kerbwirkung und damit zu niedrigeren Spannungsspitzen im Bereich des Endabschnitts 5.

Die Figuren 3a - c sind vergrößerte Darstellungen des Endabschnitts der Flügelnut 9 eines Rotors gemäß dem Stand der Technik. Fig. 3a ist eine perspektivische Ansicht, Fig. 3b ist eine Seitenansicht analog zu Fig. 2, Fig. 3c ist eine Vorderansicht der Flügelnut 9. Wie in Fig. 3c zu erkennen ist, weisen die Nutseitenflächen 6 in der Nähe des Nutgrunds 8 eine Hinterschneidung 7 auf, die aus Bogenabschnitten und geraden Stücken besteht. Die Flügelnut 9 weist an dem freien Ende 10 denselben konstanten Durchmesser wie in dem übrigen Bereich auf, so dass an dieser Stelle ein relativ starker Querschnittssprung vorliegt, der die erhöhten Spannungen hervorruft.

Die Figuren 4a - c zeigen ein erstes Ausführungsbeispiel der Erfindung.

Anders als bei der in den Figuren 3a - c gezeigten Flügelnut ist der Übergang 11 zwischen dem nicht vergrößerten und dem vergrößerten Nutquerschnitt bogenförmig ausgebildet. Der Übergang 11 erstreckt sich dabei sowohl vom Nutgrund 12 als auch von den Hinterschneidungen 13 nach außen. Der bogenförmige Übergang 11 bewirkt eine vergleichsweise sanfte Kraftumlenkung, die neben dem vergrößerten Querschnitt an der Außenseite zu geringeren Spannungskonzentrationen führt.

Die Figuren 5a - c zeigen ein zweites Ausführungsbeispiel der Erfindung. Die Flügelnut weist im Bereich der Hinterschneidung 13 einen radial nach außen, das heißt zur Öffnung der Flügelnut, verlaufenden Abschnitt 14 mit einem vergrößerten Durchmesser auf. Wie am besten in Fig. 5b zu erkennen ist, ist der Durchmesser des Abschnitts 14 konstant. Andererseits erstreckt sich der Bereich mit dem vergrößerten Querschnitt nicht vom Nutgrund 12 radial nach innen. Die erwünschte Spannungsreduzierung wird bei dieser Variante vor allem durch den vergrößerten Durchmesser erzielt.

Die Figuren 6a - c zeigen ein drittes Ausführungsbeispiel der Erfindung.

In Fig. 6b ist erkennbar, dass der nicht vergrößerte Querschnitt des Abschnitts 15 der Flügelnut in einen Abschnitt 16 mit sich kontinuierlich vergrößerndem Querschnitt übergeht. Diese Variante zeichnet sich ebenfalls durch ein besonders niedriges Niveau der lokalen Spitzenspannungen aus. In Übereinstimmung mit der Variante gemäß den Figuren 5a - c weist der Bereich, der sich von dem Nutgrund 12 radial nach innen erstreckt, keinen vergrößerten Querschnitt auf.

Die Fig. 7a - c zeigen ein viertes Ausführungsbeispiel der Erfindung. Der Grundaufbau dieses Endabschnitts des Rotors 1 gleicht dem in den Figuren 6a - c dargestellten, zusätzlich weist die Flügelnut im Bereich des Nutgrunds 12 einen radial nach innen verlaufenden Abschnitt 17 mit einem vergrößerten Querschnitt auf. Der vergrößerte Abschnitt 18, der sich beiderseits der Hinterschneidungen 13 erstreckt, ist wie in den Figuren 6a - c dargestellt aufgebaut, er entspricht somit dem Abschnitt 16 von Fig. 6. Die an der Seitenfläche des Rotors 1 gebildete Öffnung, die aus den Begrenzungen der Abschnitte 17, 18 besteht, ist näherungsweise oval ausgebildet, abgesehen von dem ebenen Nutgrund. Die Randlinien des Abschnitts 18 sind Bogenabschnitte eines Kreises, dessen Mittelpunkt sich näherungsweise im Bereich des unteren Endes 19 der Nutseitenflächen befindet.

### Bezugszahlen

- 0: Flügelzellen-Nockenwellenversteller
- 1: Rotor
- 2: Flügelnut
- 2a: Flügel
- 2b: Kammer
- 2c: Stator
- 3: Bohrung
- 4: Bohrung
- 5: Endabschnitt
- 6: Nutseitenfläche
- 7: Hinterschneidung
- 8: Nutgrund
- 9: Flügelnut
- 10: Ende
- 11: Übergang
- 12: Nutgrund
- 13: Hinterschneidung
- 14: Abschnitt
- 15: Abschnitt
- 16: Abschnitt
- 17: Abschnitt
- 18: Abschnitt
- 19: Ende

## Patentansprüche

1. Flügelzellen-Nockenwellenversteller (0) mit einem Stator (2c) und einem relativ zum Stator (2c) hydraulisch verdrehbaren, mit einer Nockenwelle verbindbaren Rotor mit radial abstehenden, in Flügelnuten eingesetzten Flügeln (2a), **dadurch gekennzeichnet, dass** der nockenwellenseitige Endabschnitt (5) der Flügelnut (2) einen vergrößerten Querschnitt aufweist.

2. Flügelzellen-Nockenwellenversteller (0) nach Anspruch 1, **dadurch gekennzeichnet, dass** die Flügelnut (2) im Bereich des Nutgrunds (12) bezüglich der Nutseitenflächen eine Hinterschneidung (13) aufweist.

3. Flügelzellen-Nockenwellenversteller (0) nach Anspruch 2, **dadurch gekennzeichnet, dass** die Flügelnut im Bereich des Nutgrunds (12) einen vergrößerten Querschnitt aufweist.

4. Flügelzellen-Nockenwellenversteller (0) nach Anspruch 2 oder 3, **dadurch gekennzeichnet, dass** die Flügelnut im Bereich der Hinterschneidung (13) einen vergrößerten Querschnitt aufweist.

5. Flügelzellen-Nockenwellenversteller (0) nach einem der vorangehenden Ansprüche, **dadurch gekennzeichnet, dass** der Übergang (11) zwischen dem nicht vergrößertem und dem vergrößerten Nutquerschnitt bogenförmig ausgebildet ist.

6. Flügelzellen-Nockenwellenversteller (0) nach Anspruch 2 oder 3, **dadurch gekennzeichnet, dass** die Flügelnut im Bereich der Hinterschneidung (13) und des Nutgrunds (12) einen radial nach außen verlaufenden Abschnitt (14, 16, 18) mit einem vergrößerten Querschnitt aufweist.

7. Flügelzellen-Nockenwellenversteller (0) nach Anspruch 6, **dadurch gekennzeichnet, dass** der Abschnitt (14) mit dem vergrößerten Querschnitt zumindest näherungsweise einen konstanten Querschnitt aufweist.

8. Flügelzellen-Nockenwellenversteller (0) nach Anspruch 6, **dadurch gekennzeichnet, dass** der Abschnitt (15) der Flügelnut, dessen Querschnitt nicht vergrößert ist, in einen Abschnitt (16) mit sich kontinuierlich vergrößerndem Querschnitt übergeht.

9. Flügelzellen-Nockenwellenversteller (0) nach Anspruch 6, **dadurch gekennzeichnet, dass** die Flügelnut im Bereich des Nutgrunds (12) einen radial nach innen verlaufenden Abschnitt (17) mit einem vergrößerten Querschnitt aufweist.

10. Flügelzellen-Nockenwellenversteller (0) nach Anspruch 9, **dadurch gekennzeichnet, dass** der Abschnitt der Flügelnut, dessen Querschnitt nicht vergrößert ist, in einen Abschnitt mit sich kontinuierlich vergrößerndem Querschnitt übergeht.

## Claims

1. Vane-cell camshaft adjuster (0) with a stator (2c) and a rotor which is hydraulically rotatable relative to the stator (2c), is connectable to a camshaft, and is provided with radially projecting vanes (2a) which are inserted in vane slots, **characterized in that** the end section (5) of the vane slot (2) on the camshaft side has an enlarged cross section.

2. Vane-cell camshaft adjuster (0) according to Claim 1, **characterized in that** the vane slot (2), in the region of the slot base (12), has an undercut (13) with regard to the side faces of the slot.

3. Vane-cell camshaft adjuster (0) according to Claim 2, **characterized in that** the vane slot, in the region of the slot base (12), has an enlarged cross section.

4. Vane-cell camshaft adjuster (0) according to Claim 2 or 3, **characterized in that** the vane slot in the region of the undercut (13) has an enlarged cross section.

5. Vane-cell camshaft adjuster (0) according to one of the preceding claims, **characterized in that** the transition (11) between the cross section of the slot which is not enlarged and the cross section which is enlarged, is formed arc-shaped.

6. Vane-cell camshaft adjuster (0) according to Claim 2 or 3, **characterized in that** the vane slot in the region of the undercut (13) and the slot base (12) has a section (14, 16, 18) with an enlarged cross section, which extends radially outwards.

7. Vane-cell camshaft adjuster (0) according to Claim 6, **characterized in that** the section (14) with the enlarged cross section has at least approximately a constant cross section.

8. Vane-cell camshaft adjuster (0) according to Claim 6, **characterized in that** the section (15) of the vane slot, the cross section of which is not enlarged, merges into a section (16) with continuously increasing cross section.

9. Vane-cell camshaft adjuster (0) according to Claim 6, **characterized in that** the vane slot in the region of the slot base (12) has a section (17) with an enlarged cross section, which extends radially inwards.

10. Vane-cell camshaft adjuster (0) according to Claim 9, **characterized in that** the section of the vane slot, the cross section of which is not enlarged, merges into a section with a continuously increasing cross section.

## Revendications

1. Dispositif de réglage d'arbre à cames à cellules en ailettes (0) comprenant un stator (2c) et un rotor pouvant tourner hydrauliquement par rapport au stator (2c) et pouvant être connecté à un arbre à cames, avec des ailettes (2a) insérées dans des rainures d'ailettes et saillant radialement, **caractérisé en ce que** la portion d'extrémité (5) du côté de l'arbre à cames, de la rainure d'ailette (2) présente une section transversale agrandie.

2. Dispositif de réglage d'arbre à cames à cellules en ailettes (0) selon la revendication 1, **caractérisé en ce que** la rainure d'ailette (2) présente une contre-dépouille (13) dans la région du fond de rainure (12) par rapport aux surfaces latérales de la rainure.

3. Dispositif de réglage d'arbre à cames à cellules en ailettes (0) selon la revendication 2, **caractérisé en ce que** la rainure d'ailette présente une section transversale agrandie dans la région du fond de rainure (12).

4. Dispositif de réglage d'arbre à cames à cellules en ailettes (0) selon la revendication 2 ou 3, **caractérisé en ce que** la rainure d'ailette présente une section transversale agrandie dans la région de la contre-dépouille (13).

5. Dispositif de réglage d'arbre à cames à cellules en ailettes (0) selon l'une quelconque des revendications précédentes, **caractérisé en ce que** la transition (11) entre la section transversale de rainure non agrandie et la section transversale de rainure agrandie est réalisée en forme d'arc.

6. Dispositif de réglage d'arbre à cames à cellules en ailettes (0) selon la revendication 2 ou 3, **caractérisé en ce que** la rainure d'ailette présente dans la région de la contre-dépouille (13) et du fond de rainure (12) une portion (14, 16, 18) de section transversale agrandie s'étendant radialement vers l'extérieur.

7. Dispositif de réglage d'arbre à cames à cellules en ailettes (0) selon la revendication 6, **caractérisé en ce que** la portion (14) de section transversale agrandie présente une section transversale au moins approximativement constante.

8. Dispositif de réglage d'arbre à cames à cellules en ailettes (0) selon la revendication 6, **caractérisé en ce que** la portion (15) de la rainure d'ailette dont la section transversale n'est pas agrandie, se prolonge par une portion (16) ayant une section transversale augmentant en continu.

9. Dispositif de réglage d'arbre à cames à cellules en ailettes (0) selon la revendication 6, **caractérisé en ce que** la rainure d'ailette présente dans la région du fond de rainure (12) une portion (17) de section transversale agrandie s'étendant radialement vers l'intérieur.

10. Dispositif de réglage d'arbre à cames à cellules en ailettes (0) selon la revendication 9, **caractérisé en ce que** la portion de la rainure d'ailette dont la section transversale n'est pas agrandie se prolonge par une portion de section transversale augmentant en continu.
